# EUROPÄISCHE PATENTSCHRIFT

(11) **EP 0 319 606 B1**
(45) Veröffentlichungstag und Bekanntmachung des Hinweises auf die Patenterteilung: **15.09.1993**
(21) Anmeldenummer: 87118280.4
(22) Anmeldetag: 09.12.1987
(51) Int. Cl.: H01H 85/54, H01H 23/10

(54) **Sicherungsschalter**
Fused switch
Commutateur avec coupe-circuit

(43) Veröffentlichungstag der Anmeldung: 14.06.1989
(73) Patentinhaber: Klaus Bruchmann GmbH, D-96450 Coburg (DE)
(72) Erfinder: Rahmstorf, Dietmar, D-8540 Schwabach (DE)
(74) Vertreter: Strehl Schübel-Hopf Groening & Partner

(56) Entgegenhaltungen:
- WO-A-85/03617
- DE-A- 2 754 195
- FR-A- 2 499 763
- US-A- 4 268 106

## Beschreibung

Die Erfindung betrifft einen Sicherungsschalter mit einem Gehäuse, in dem mindestens zwei elektrisch isolierte Gehäusekontakte ruhend angeordnet sind, von denen der eine mit einem Eingangsstromanschluß und der andere mit einem Ausgangsstromanschluß elektrisch leitend verbunden ist, einem mit einem Sicherungseinsatz versehenen rahmenartigen Sicherungsstöpsel, der in dem Gehäuse zwischen einer Ausschaltstellung und einer Einschaltstellung um eine Zentralachse drehbar angeordnet und in seiner Einschub-Endstellung unmittelbar an den zueinander parallelen Innenwänden sowie an an diesen fest angeordneten Führungselementen beweglich geführt ist sowie mit Schmalseiten seines Rahmens an den Innenwänden des Gehäuses und mit einer Vorderwand des Rahmens an einem kreisbogenförmigen Führungselement und mit einer Rückwand des Rahmens an der Unterseite der eine Einstecköffnung umgebenden Stirnwand des Gehäuses beweglich anliegt, einer Rastvorrichtung im Gehäuse, mittels welcher der Sicherungsstöpsel in seiner Einschub-Endstellung fixierbar ist, einer Rastnase an einer Innenwand des Gehäuses, die kurz vor Erreichen der Einschub-Endstellung des Sicherungsstöpsels eine Schmalseite der Vorderwand des Sicherungsstöpsels rastend hintergreift, einem Sicherungseinsatz, der an seinen Enden je ein Kontaktmesser aufweist.

Ein Sicherungsschalter dieser Gattung ist aus der FR-A-2 499 763 bekannt. Dieser Sicherungsschalter enthält einen Sicherungsstöpsel, der eine Schmelzsicherung aufnimmt, deren Kontaktkappen in einer Einschaltstellung mit im Gehäuse befestigten Kontakten in Berührung stehen, wenn der Sicherungsstöpsel eine zur Oberseite des Schaltergehäuses parallele Lage einnimmt. Der Sicherungsstöpsel ist an beiden Seiten mit Lagerzapfen versehen, die in sich längs erstrekkende Ausnehmungen an den Innenwänden des Schaltergehäuses angeordnet sind und sich senkrecht zur Längsachse des Schaltergehäuses in Richtung von dessen Öffnung erstrecken. In der Einschaltstellung liegt an der im Inneren des Schaltergehäuses verlaufenden Längsseite des Sicherungsstöpsels eine Blattfeder mit einem Ende an, deren anderes Ende im Schaltergehäuse befestigt ist. Bei einer Verdrehung des Sicherungsstöpsels in eine Ausschalt- und Entnahmestellung des Sicherungsstöpsels muß der Sicherungsstöpsel mittels eines mit ihm verbundenen Griffes gegen die Kraft der Blattfeder in diese Ausschaltstellung um 90° geschwenkt werden, so daß das obere Stirnende des Sicherungsstöpsels und der darin angeordneten Schmelzsicherung vor der Öffnung des Schaltergehäuses liegen. Zur Entnahme der Schmelzsicherung muß der Sicherungsstöpsel um die Länge durch die Gehäuseöffnung gezogen werden, die der Länge der länglichen Vertiefungen entspricht, in denen die Lagerzapfen des Sicherungsstöpsels verschiebbar und drehbar gelagert sind.

Der Erfindung liegt die Aufgabe zugrunde, eine genaue Fixierung des Schwenkpunktes für den Sicherungsstöpsel zu gewährleisten.

Die Erfindung löst diese Aufgabe dadurch, daß die Kontaktmesser im Abstand parallel zu den Innenwänden des Gehäuses ausgerichtet sind, wobei das vordere Kontaktmesser durch einen Ausschnitt in der Vorderwand des Sicherungsstöpsels vorragt, während das hintere Kontaktmesser von dem Rahmen des Sicherungsstöpsels umgeben ist, dessen Seitenwand im Bereich dieses hinteren Kontaktmessers eine Öffnung für den Eingriff des oberen Gehäusekontaktes in der Einschaltstellung des Sicherungsstöpsels aufweist.

Wird ein Sicherungsschalter mit einem Sicherungsstöpsel verwendet, in den Sicherungseinsätze mit Kontaktkappen einsetzbar sind, empfiehlt es sich, den Sicherungsstöpsel mit Kontaktmessern zu versehen, die mit den Kontaktkappen des in den Sicherungsstöpsel eingesetzten Sicherungseinsatzes in leitender Verbindung stehen.

Eine vorteilhafte Weiterbildung der Erfindung besteht ferner in einem Kopplungsstück, das mit kreisbogenförmigen Führungsnuten an als Leisten ausgebildeten Führungselementen an den gegenüberliegenden Innenwänden des Gehäuses schwenkbar geführt ist. Dieses Kopplungsstück kann mit dem Kopplungsstück eines oder mehrerer benachbarter Sicherungsschalter durch eine Kopplungsvorrichtung gekoppelt werden, so daß ein mehrpoliger Sicherungsschalter entsteht. Außerdem kann das Kopplungsstück mit dem Sicherungsstöpsel in Schwenkrichtung formschlüssig verbunden sein, so daß bei der Betätigung des Sicherungsstöpsels das Kopplungsstück und ggfs. weitere mit ihm verbundene Kopplungsstücke benachbarter Sicherungsschalter im Rahmen einer mehrpoligen Sicherungsschaltereinheit gemeinsam verschwenkt werden können.

Eine weitere, besonders zweckmäßige Ausgestaltung der Erfindung besteht darin, an dem Kopplungsstück eine Schutzplatte längsverschiebbar anzuordnen, die mit ihrem oberen Ende unter der Vorspannung einer Feder an der Unterseite des Randes der Einstecköffnung anliegt sowie als Betätigungssperre den oberen Gehäusekontakt in geringfügigem Abstand abdeckt, jedoch mittels eines Mitnehmerorgans des Sicherungsstöpsels bei dessen Einschubbewegung in das Gehäuse bis zur Freigabe des oberen Gehäusekontaktes in die Einschub-Endstellung des Sicherungsstöpsels verschiebbar ist.

Hierdurch wird erreicht, daß der obere Schaltkontakt bei entnommenem Sicherungsstöpsel vollständig zur Einstecköffnung des Gehäuses hin durch die Schutzplatte abgedeckt und gegen Verschmutzung bzw. Berührung geschützt ist, während der Sicherungsstöpsel der Schutzplatte den Schwenkweg in die Einschaltstellung freimacht.

Ferner kann das Kopplungsstück mit einer Arretiervorrichtung zusammenwirken, mittels welcher der Sicherungsstöpsel in seiner Einschaltstellung und Ausschaltstellung jeweils arretierbar ist. Dadurch wird gleichzeitig eine stets einwandfrei ausgerichtete Lage der an dem Kopplungsstück verschiebbar angebrachten Schutzplatte erreicht.

Die Erfindung ist nachstehend anhand der Zeichnungen von Ausführungsbeispielen im einzelnen näher beschrieben. Es zeigen:
- Fig. 1:: einen senkrechten Schnitt I-I gemäß Fig. 2 durch die Haupt- bzw. Teilungsebene der beiden Gehäusehälften einer ersten Ausführungsform eines Sicherungsschalters mit einem darin eingesetzten, in der Ausschaltstellung gezeigten Sicherungsstöpsel,
- Fig.2:: einen horizontalen Schnitt II-II durch den Sicherungsschalter in Fig. 1,
- Fig. 3:: einen Schnitt III-III gemäß Fig. 1,
- Fig. 4:: den Sicherungsschalter in einer Darstellung ähnlich Fig. 1, mit dem Sicherungsstöpsel in der Einschaltstellung,
- Fig. 5:: eine Ansicht des Schaltergehäuses ähnlich Fig. 1 bzw. 4, jedoch mit entnommenem Sicherungsstöpsel,
- Fig. 6:: einen senkrechten Querschnitt VI-VI gemäß Fig. 5,
- Fig. 7:: eine zweite Ausführungsform eines Sicherungsschalters in einer Ansicht ähnlich Fig. 1, mit einem Kopplungsstück und einer Arretiervorrichtung,
- Fig. 8:: eine Ansicht ähnlich Fig. 7, jedoch mit dem Sicherungsstöpsel in der Einschaltstellung,
- Fig. 9:: eine Ansicht des Sicherungsschalters ähnlich Fig. 7, jedoch mit entnommenem Sicherungsstöpsel und einer als Betätigungssperre wirksamen Schutzplatte am Kopplungsstück,
- Fig. 10:: eine Draufsicht auf das Gehäuse in Fig. 9 in teilweise weggebrochener Darstellung,
- Fig. 11:: einen senkrechten Querschnitt XI-XI gemäß Fig. 9,
- Fig. 12:: einen Schnitt XII-XII gemäß Fig. 8,
- Fig. 13:: einen Sicherungsstöpsel für einen Sicherungseinsatz mit Kontaktmessern in einer Seitenansicht,
- Fig. 14:: eine Ansicht des Sicherungsstöpsels in Fig. 13,
- Fig. 15:: einen Schnitt XV-XV gemäß Fig. 14,
- Fig. 16:: einen Sicherungsstöpsel in Ansicht mit Kontaktmesser für einen mit Kontaktkappen versehenen Sicherungseinsatz,
- Fig. 17:: eine Seitenansicht des Sicherungsstöpsels in Fig. 16,
- Fig. 18:: einen Schnitt XVIII-XVIII gemäß Fig. 16.

Fig. 1 bis 6 zeigen eine erste Ausführungsform eines Sicherungsschalters 30 mit einem aus zwei Hälften 31a, 31b bestehenden Gehäuse 31, in dem mindestens zwei elektrisch isolierte Gehäusekontakte 32, 33 ruhend angeordnet sind. Der obere Gehäusekontakt 33 ist mit einem Eingangsstromanschluß 34 und der untere Gehäusekontakt 32 mit einem Ausgangsstromanschluß 35 elektrisch leitend verbunden. Gemäß Fig. 1 ist durch eine Einstecköffnung 46 hindurch ein Sicherungsstöpsel 36 in das Gehäuse 31 eingeschoben und in der Ausschaltstellung dargestellt. In den Sicherungsstöpsel 36 ist ein Sicherungseinsatz 37 eingesetzt, der mit dem Sicherungsstöpsel 36 zwischen der in Fig. 1 gezeigten Ausschaltstellung und der in Fig. 4 gezeigten Einschaltstellung schwenkbar angeordnet ist.

Der Sicherungsstöpsel 36 umschliesst im wesentlichen den Sicherungseinsatz 37 rahmenartig. Dabei liegt der Sicherungsstöpsel 36 mit den Schmalseiten 42a, 42b seines Rahmens 42 an den Gehäuse-Innenwänden 38, 39 des Gehäuses 31 sowie mit seiner Vorderwand 44 an einem kreisbogenförmigen Führungselement 40, 41, die von den einander gegenüberliegenden parallelen Innenwänden 38, 39 nach innen im Abstand voneinander vorstehen, sowie mit seiner Rückwand 45 an der Unterseite der die Einstecköffnung 46 umgebenden Stirnwand 47 des Gehäuses 31 beweglich an. Infolgedessen kann das Schaltergehäuse 31 verhältnismäßig schmal bemessen werden, wobei das Gehäuse selbst mit Ausnahme des entfernbaren Sicherungsstöpsels für die Schaltbewegung desselben keiner weiteren beweglichen Teile bedarf.

Im Gehäuse 31 ist eine Rastvorrichtung 48 angeordnet, mittels welcher der Sicherungsstöpsel 36 in seiner Einschub-Endstellung fixierbar ist. Die Rastvorrichtung 48 besteht aus einer an der Innenwand 38 des Gehäuses 31 angeordneten Rastnase 49, die kurz vor Erreichen der Einschub-Endstellung des Sicherungsstöpsels 36 die Schmalseite 50 der Vorderwand 44 des Sicherungsstöpsels 36 rastend hintergreift.

Insbesondere Fig. 1, 3, und 4 zeigen, daß der Sicherungseinsatz 37 an seinen Enden mit Kontaktmessern 51, 52 versehen ist, die, wie Fig. 2 und 3 erkennen lassen, im Abstand parallel zu den Innenwänden 38, 39 des Gehäuses 31 ausgerichtet sind. Das vordere Kontaktmesser 51 ragt durch einen Ausschnitt 53 in der Vorderwand 44 des Sicherungsstöpsels 36 vor. Das hintere Kontaktmesser 52 ist von dem Rahmen 42 des Sicherungsstöpsels 36 umgeben, dessen Seitenwand 54 im Bereich dieses Kontaktmessers 52 eine Öffnung 55 für den Eingriff des oberen Gehäusekontaktes 32 in der Einschaltstellung des Sicherungsstöpsels 36 aufweist.

In Fig. 4 ist ersichtlich, daß in der Einschaltstellung das vordere Kontaktmesser 51 in den inneren gabelförmigen Gehäusekontakt 33 elektrisch leitend eingreift, während das hintere Kontaktmesser 52 in den oberen gabelförmigen Gehäusekontakt 32 eingreift, der hierbei in die Öffnung 55 der Seitenwand 54 im Bereich des äusseren Endes des Sicherungsstöpsels 36 eingreift. Die Einschaltstellung des Sicherungsstöpsels 36 ist durch den Rand 47a der Stirnwand 47 an der Einstecköffnung 46 begrenzt, der an dem Griffstück 36a des Sicherungsstöpsels 36 in dieser Stellung anliegt. Dadurch, daß lediglich die Vorderwand 44 und die Rückwand 45 des Sicherungsstöpsels 36 an dem kreisbogenförmigen Führungselement 40 bzw. 41 sowie an der Unterseite der den Rand der Einstecköffnung begrenzenden Stirnwand 47 des Gehäuses 31 anliegen und im übrigen lediglich die Schmalseiten 42a, 42b des Rahmens 42 an den sich parallel im Abstand gegenüberliegenden Innenwänden der beiden Gehäusehälften schwenkbar geführt sind, treten bei Betätigung des Schalters 30 kaum nennenswerte Reibungskräfte auf. Trotzdem wird eine Erhöhung des Reibungswiderstandes beim Einschalten fühlbar, wenn die Kontaktmesser 51, 52 des Sicherungseinsatzes 37 zwischen die gabelförmigen Gehäusekontakte 32, 33 eingreifen, die ggfs. von den Kontaktmessern 51, 52 entgegen der Wirkung von die gabelförmigen Gehäusekontakte zusammenpressenden Federn auseinandergespreizt werden.

Bei der zweiten, in den Fig. 7 bis 12 gezeigten Ausführungsform eines Sicherungsschalters 130, ist ein Kopplungsstück 160 vorgesehen, das mit kreisbogenförmigen Führungsnuten 161, 162 an den als Leisten ausgebildeten kreisbogenförmigen Führungselementen 140, 141 an den gegenüberliegenden Innenwänden 138, 139 des Gehäuses 131 schwenkbar geführt ist. Das Kopplungsstück 160 kann mit dem Kopplungsstück mindestens eines benachbarten Sicherungsschalters gleicher Bauart durch eine Kopplungsvorrichtung 163 verbunden werden. Diese Kopplungsvorrichtung 163 besteht in dem vorliegenden Ausführungsbeispiel aus einem Kopplungszapfen 164, der von einer Seite des Kopplungsstücks 160 vorsteht und durch einen Schlitz 165 in der zugehörigen Gehäusewand 138 nach aussen vorsteht. Dasselbe Kopplungsstück 160 ist an der dem Kopplungszapfen 164 koaxial gegenüberliegenden Seite mit einer Eingriffsöffnung 166 für einen entsprechenden Kopplungszapfen 164 eines benachbarten Sicherungsschalters 131a angeordnet. Entsprechend kann naturgemäß der Kopplungszapfen 164 des Kopplungsstücks 160 in eine entsprechende Eingriffsöffnung 166 des Kopplungsstücks eines nicht dargestellten benachbarten Sicherungsschalters eingreifen. Auf diese Weise kann mit Hilfe mehrerer Sicherungsschalter eine mehrpolige Sicherungsschaltereinheit geschaffen werden, bei der die Sicherungsstöpsel über die Kopplungsstücke 160 miteinander verbunden und gleichzeitig schaltbar sind.

Obwohl eine Mitnahme des Kopplungsstücks 160 bei einer Schwenkbewegung des Sicherungsstöpsels 136 auch dann gewährleistet ist, wenn die Seitenwand 154 des Sicherungsstöpsels 136 an der gegenüberliegenden, hierzu parallelen Fläche des Kopplungsstücks 160 kraftschlüssig anliegt, wird es gemäß der in den Fig. 7 bis 12 gezeigten Ausführungsform des Sicherungsschalters 130 bevorzugt, daß das Kopplungsstück 160 mit der gegenüberliegenden, dem oberen Gehäusekontakt 132 zugekehrten Seitenwand 154 des Sicherungsstöpsels 136 formschlüssig verbunden ist. Diese in Schwenkrichtung formschlüssige Verbindung zwischen dem Sicherungsstöpsel 136 und dem Kopplungsstück 160 besteht aus einer schwalbenschwanzförmigen Nut-Federverbindung 173 zwischen der Seitenwand des Sicherungsstöpsels 136 und einem entsprechenden seitlichen Ansatz 174 des Kopplungsstücks 160. Hierdurch ist sichergestellt, daß der Sicherungsstöpsel 136 beim Einschieben in das Gehäuse 131 die schwalbenschwanzförmige Nut 173a in der Seitenwand 153 des Sicherungsstöpsels 136 den im Querschnitt entsprechend ausgebildeten Ansatz 174 des Kopplungsstücks 160 übergreift, so daß auf diese Weise die formschlüssige Schwenkverbindung beim Einsetzen des Sicherungsstöpsels 136 zwangsläufig hergestellt wird.

Darüber hinaus ist an dem Kopplungsstück 160 eine Schutzplatte 167 mittels einer Schwalbenschwanzführung 197 längsverschiebbar gelagert. Das obere Ende 168 der Schutzplatte 167 liegt unter der Vorspannung einer im Kopplungsstück 160 angeordneten und an einem Steg 160a der Schutzplatte 167 sich abstützenden Druckfeder 169 an der Unterseite des Randes 170 der Einstecköffnung 146 an und deckt als Betätigungssperre den oberen Gehäusekontakt 132 in geringfügigem Abstand ab. Die Schutzplatte 167 ist mittels eines Mitnehmerorgans 171 des Sicherungsstöpsels 136 bei dessen Einschubbewegung in das Gehäuse 131 bis zur Freigabe des oberen Gehäusekontaktes 132 in der Einschub-Endstellung des Sicherungsstöpsels 136 verschiebbar. Das Mitnehmerorgan 171 ist als Mitnehmernase 172 ausgeführt, die durch einen kleinen Ausschnitt 170a des Randes 170 der Stirnwand 147 des Gehäuses 131 hindurchbewegbar ist und am äusseren Ende 168 der Schutzplatte 167 beim Einsetzen des Sicherungsstöpsels 136 in das Gehäuse 131 zur Anlage kommt. Es ist somit aus Fig. 7 ersichtlich, daß durch die Schutzplatte 167 das Kontaktstück 160 und der Sicherungsstöpsel 136 an einer Einschaltbewegung gehindert sind.

Die Fig. 7-12 lassen ferner erkennen, daß dem Kopplungsstück 160 eine Arretiervorrichtung 175 zugeordnet ist, mittels welcher der Sicherungsstöpsel 136 über das Kopplungsstück 160 in seiner Einschaltstellung und Ausschaltstellung jeweils arretierbar ist. Die Arretiervorrichtung 175 setzt sich zusammen aus einem an der Außenfläche des Kopplungsstücks 160 vorgesehenen Zahnsegments 176, das mit einem Ritzel 177 zusammenwirkt. Das in entsprechende Öffnungen 131a, 131b der beiden Seitenwände 131c, 131d des Gehäuses 131 mit Wellenzapfen 177a, 177b eingreifende Ritzel 177 ist zwischen zwei Ritzelteilen 177c, 177d mit einem exzentrisch angeordneten Bolzen 178 versehen, der bei der Schwenkbewegung des Kopplungsstücks 160 über die Zahnsegment- und Ritzelverbindung zwischen zwei Endstellungen verschwenkbar ist, die der Einschaltstellung bzw. Ausschaltstellung des Sicherungsstöpsels 136 entsprechen. Da der exzentrische Bolzen 178 mit einem Ende einer Zugfeder 179 verbunden ist, deren anderes Ende an einem Zapfen 196 im Gehäuse 131 festgelegt ist, muß das Ritzel 177 jeweils vor Erreichen der anderen Endstellung eine Totpunktstellung des Bolzens 178 unter der Wirkung der Feder 179 überwinden. Infolgedessen nimmt der Sicherungsstöpsel 136 in Fig. 7 infolge der entspannten Feder 179 mit dem Kopplungsstück 160 die dort gezeigte Ausschaltstellung ein. Dagegen liegt in der in Fig. 8 gezeigten Einschaltstellung der Griff 136a des Sicherungsstöpsels 136 unter der Wirkung der vorgespannten Feder 179 gegen den Rand der Einstecköffnung 146 an, so daß hierdurch die Einschaltstellung einwandfrei fixiert ist.

Fig. 13 bis 15 zeigen einen Sicherungsstöpsel 136 für die in den Fig. 7 bis 12 gezeigte Ausführungsform eines Sicherungsschalters 131, wobei in diesen Sicherungsstöpsel 136 lediglich Sicherungssätze 137 einsetzbar sind, die mit Kontaktkappen 137a, 137b versehen sind, an deren Stirnseiten Kontaktmesser 151, 152 befestigt sind.

Dagegen ist in den Fig. 16 bis 18 ein Sicherungsstöpsel 136 dargestellt, an dessen vorderem und hinterem Ende jeweils Kontaktmesser 158, 159 befestigt sind, von denen das hintere unter der Wirkung einer gewendelten Blattfeder 180 steht, während das Kontaktmesser 159 am vorderen Ende des Sicherungsstöpsels 136 in diesem fest angeordnet ist.

In Fig. 17 ist ein mit Kontaktkappen 156, 157 versehener Sicherungseinsatz 137 dargestellt, dessen Kontaktkappen 156, 157 jeweils an den Kontaktmessern 158, 159 des Sicherungsstöpsels 136 elektrisch leitend anliegen. Im übrigen ist der Sicherungsstöpsel für das Zusammenwirken mit dem Kopplungsstück 160 bzw. der Schutzplatte 167 gleichartig ausgebildet.

## Patentansprüche

1. Sicherungsschalter (30) mit
einem Gehäuse (31), in dem mindestens zwei elektrisch isolierte Gehäusekontakte (32, 33) ruhend angeordnet sind, von denen der eine mit einem Eingangsstromanschluß (34) und der andere mit einem Ausgangsstromanschluß (35) elektrisch leitend verbunden ist,
einem mit einem Sicherungseinsatz (37) versehenen rahmenartigen Sicherungsstöpsel (36), der in dem Gehäuse (31) zwischen einer Ausschaltstellung und einer Einschaltstellung um eine Zentralachse drehbar angeordnet und in seiner Einschub-Endstellung unmittelbar an den zueinander parallelen Innenwänden (38, 39) sowie an an diesen fest angeordneten Führungselementen (40, 41) beweglich geführt ist sowie mit Schmalseiten seines Rahmens (42) an den Innenwänden (38, 39) des Gehäuses (31) und mit einer Vorderwand (44) des Rahmens (42) an einem kreisbogenförmigen Führungselement (40, 41) und mit einer Rückwand (45) des Rahmens (42) an der Unterseite der eine Einstecköffnung (46) umgebenden Stirnwand (47) des Gehäuses (31) beweglich anliegt,
einer Rastvorrichtung (48) im Gehäuse (31), mittels welcher der Sicherungsstöpsel (36) in seiner Einschub-Endstellung fixierbar ist,
einer Rastnase (49) an einer Innenwand des Gehäuses (31), die kurz vor Erreichen der Einschub-Endstellung des Sicherungsstöpsels (36) eine Schmalseite (50) der Vorderwand (44) des Sicherungsstöpsels (36) rastend hintergreift,
welcher Sicherungseinsatz (37) an seinen Enden je ein Kontaktmesser (51, 52) aufweist, **dadurch gekennzeichnet,** daß die Kontaktmesser (51, 52) im Abstand parallel zu den Innenwänden (38, 39) des Gehäuses (31) ausgerichtet sind, wobei das vordere Kontaktmesser (51) durch einen Ausschnitt (53) in der Vorderwand (44) des Sicherungsstöpsels (36) vorragt, während das hintere Kontaktmesser (52) von dem Rahmen (42) des Sicherungsstöpsels (36) umgeben ist, dessen Seitenwand (54) im Bereich dieses hinteren Kontaktmessers (52) eine Öffnung (55) für den Eingriff des oberen Gehäusekontaktes (32) in der Einschaltstellung des Sicherungsstöpsels (36) aufweist.

2. Sicherungsschalter nach Anspruch 1, mit einem Sicherungsstöpsel, in den Sicherungseinsätze mit Kontaktkappen einsetzbar sind, **dadurch gekennzeichnet,** daß der Sicherungsstöpsel mit Kontaktmessern (58, 59) versehen ist, die mit den Kontaktkappen (56, 57) des in den Sicherungsstöpsel eingesetzten Sicherungseinsatzes in leitender Verbindung stehen.

3. Sicherungsschalter nach Anspruch 1 oder 2, **dadurch gekennzeichnet,** daß ein Kopplungsstück (160) mit kreisbogenförmigen Führungsnuten (161, 162) an den als Leisten ausgebildeten Führungselementen (140, 141) an den gegenüberliegenden Innenwänden (138, 139) des Gehäuses (31) schwenkbar geführt ist.

4. Sicherungsschalter nach Anspruch 3 für mehrpolige Anordnung, **dadurch gekennzeichnet,** daß das Kopplungsstück (160) mit dem Kopplungsstück mindestens eines benachbarten Sicherungsschalters durch eine Kopplungsvorrichtung (163) verbunden ist.

5. Sicherungsschalter nach Anspruch 4, **dadurch gekennzeichnet,** daß die Kopplungsvorrichtung (163) aus einem Kopplungszapfen (164) an einer Seite des Kopplungsstücks (160) besteht, der durch einen Schlitz (165) in der zugehörigen Gehäusewandung hindurch nach aussen vorsteht und daß der an der dem Kopplungszapfen (164) koaxial gegenüberliegenden Seite des Kopplungsstücks (160) eine Eingriffsöffnung (166) für den Kopplungszapfen (164) eines benachbarten Sicherungsschalters angeordnet ist.

6. Sicherungsschalter nach einem der Ansprüche 3 bis 5, **dadurch gekennzeichnet,** daß das Kopplungsstück (160) mit einer Seitenwand (154) des Sicherungsstöpsels (136) in Schwenkrichtung desselben formschlüssig verbunden ist.

7. Sicherungsschalter nach Anspruch 6, **dadurch gekennzeichnet,** daß die Kopplung zwischen Kopplungsstück (160) und dem Sicherungsstöpsel (136) auf derjenigen Seite des Sicherungsstöpsels (136) vorgesehen ist, die dem oberen Gehäusekontakt (132) zugekehrt ist.

8. Sicherungsschalter nach Anspruch 7, **dadurch gekennzeichnet,** daß an dem Kopplungsstück (160) eine Schutzplatte (167) längsverschiebbar gelagert ist, die mit ihrem äusseren Ende (168) unter der Vorspannung einer Feder (169) an der Unterseite des Randes (170) der Einstecköffnung (146) anliegt sowie als Betätigungssperre den oberen Gehäusekontakt (132) in geringfügigem Abstand abdeckt, jedoch mittels eines Mitnehmerorgans (171) des Sicherungsstöpsels (136) bei dessen Einschubbewegung in das Gehäuse (131) bis zur Freigabe des oberen Gehäusekontaktes (132) in der Einschub-Endstellung des Sicherungsstöpsels (136) zur Freigabe seiner Einschaltbewegung verschiebbar ist.

9. Sicherungsschalter nach einem der Ansprüche 3 bis 8, **dadurch gekennzeichnet,** daß das Mitnehmerorgan (171) des Sicherungsstöpsels (136) eine Mitnehmernase (172) bildet, die am äusseren Ende (168) der Schutzplatte (167) zur Anlage kommt, und daß die formschlüssige Schwenkverbindung zwischen Sicherungsstöpsel und Kopplungsstück (160) aus einer schwalbenschwanzförmigen Nut-Feder-Verbindung (173) zwischen der Seitenwand des Sicherungsstöpsels und einem entsprechenden seitlichen Ansatz (174) des Kopplungsstücks (160) besteht.

10. Sicherungsschalter nach einem der Ansprüche 3 bis 9, **dadurch gekennzeichnet,** daß das Kopplungsstück (160) mit einer Arretiervorrichtung (175) zusammenwirkt, mittels welcher der Sicherungsstöpsel (136) in seiner Einschaltstellung und Ausschaltstellung jeweils arretierbar ist.

11. Sicherungsschalter nach Anspruch 10, **dadurch gekennzeichnet,** daß die Außenfläche des Kopplungsstücks (160) mit einem Zahnsegment (176) versehen ist, das mit einem Ritzel (177) zusammenwirkt, an dem exzentrisch ein Bolzen (178) befestigt ist, für den zwischen zwei Endstellungen (180, 181) einer Schwenkbewegung eine Totpunktstellung des Bolzens (178) unter der Wirkung einer Feder (179) vorgesehen ist, wobei die beiden Endstellungen des Bolzens (178) der Einschaltstellung bzw. Ausschaltstellung des Sicherungsstöpsels (136) entsprechen.

## Claims

1. Fused switch (30) with a housing (31), in which at least two electrically insulated housing contacts (32,33) are statically arranged, of which one is electrically conductively connected to an input power connector (34) and the other is electrically conductively connected to an output power connector (35), a frame-like fuse plug (36), which is provided with a fuse insert (37) and which is arranged in the housing (31) to be rotatable about a central axis between a switched off position and switched on position and in its inserted end position is movably guided directly on the parallel inner walls (38,39) and on guide elements (40,41) fixedly arranged on them and movably engages the inner walls (38,39) of the housing (31) with narrow sides of its frame (42) and a circular arcuate guide element (40,41) with a front wall (44) of the frame (42) and the underside of the end wall (47), which surrounds an insertion opening (46), of the housing (31) with a rear wall (45) of the frame (42), a locking device (48) in the housing (31) by means of which the fuse plug (36) may be fixed in its inserted end position, a locking nose (49) on an inner wall of the housing (31) which, shortly before reaching the inserted end position of the fuse plug (36), lockingly engages behind a narrow side (50) of the front wall (44) of the fuse plug (36), which fuse insert (37) has a respective contact blade (51,52) at its ends, characterised in that the contact blades (51,52) are aligned parallel to and spaced from the inner walls (38,39) of the housing (31), whereby the front contact blade (51) extends through an opening (53) in the front wall (44) of the fuse plug (36) whilst the rear contact blade (52) is surrounded by the frame (42) of the fuse plug (36), the side wall (54) of which has, in the vicinity of this rear contact blade (52), an opening (55) for the engagement of the upper housing contact (32) in the switched on position of the fuse plug (36).

2. Fused switch as claimed in claim 1 with a fuse plug in which fuse inserts with contact caps may be inserted, characterised in that the fuse plug is provided with contact blades (58,59) which are conductively connected to the contact caps (56,57) of the fuse insert inserted into the fuse plug.

3. Fused switch as claimed in claim 1 or 2, characterised in that a coupling member (160) is pivotably guided on the opposing inner walls (138,139) of the housing (31) with circular arcuate guide grooves (161,162) on the guide elements (140,141) constructed as strips.

4. Fused switch as claimed in claim 3 for multipole arrangement, characterised in that the coupling member (160) is connected to the coupling member of at least one adjacent fused switch by means of a coupling device (163).

5. Fused switch as claimed in claim 4, characterised in that the coupling device (163) comprises a coupling peg (164) on one side of the coupling member (160) which projects outwardly through a slot (165) in the associated housing wall and that an engagement opening (166) for the coupling peg (164) of an adjacent fused switch is arranged on the side of the coupling member (160) which is coaxially opposed to the coupling peg (164).

6. Fused switch as claimed in one of claims 3 to 5, characterised in that the coupling member (160) is form-lockingly connected to a side wall (154) of the fuse plug (136) in the pivotal direction thereof.

7. Fused switch as claimed in claim 6, characterised in that the coupling between the coupling member (160) and the fuse plug (136) is provided on that side of the fuse plug (136) which is directed away from the upper housing contact (132).

8. Fused switch as claimed in claim 7, characterised in that longitudinally slidably mounted on the coupling member (160) is a shield plate (167) whose outer end (168) engages the underside of the edge (170) of the insertion opening (146) under the biasing force of a spring (169) and shields the upper housing contact (132) at a small spacing as an actuating lock but is slidable by means of a carrier element (171) on the fuse plug (136) on insertion movement thereof into the housing (131) until the upper housing contact (132) is exposed in the inserted end position of the fuse plug (136) to unblock its switching on movement.

9. Fused switch as claimed in one claims 3 to 8, characterised in that the carrier element (171) of the fuse plug (136) constitutes a carrier nose (172) which comes into engagement with the outer end (168) of the shield plate (167) and that the form-locking pivotal connection between the fuse plug and coupling member (160) comprises a dovetailed tongue and groove connection (173) between the side wall of the fuse plug and a corresponding lateral projection (174) on the coupling member (160).

10. Fused switch as claimed in one of claims 3 to 9, characterised in that the coupling member (160) cooperates with a locking device (175) by means of which the fuse plug (136) may be locked in its switched on position and switched off position.

11. Fused switch as claimed in claim 10, characterised in that the outer surface of the coupling member (160) is provided with a toothed segment (176) that cooperates with a pinion (177) to which a peg (178) is eccentrically secured, for which a dead point position of the peg (178) is provided between two end positions (180,181) of a pivotal movement under the action of a spring (179), whereby the two end positions of the peg (178) correspond to the switched on position and switched off position, respectively, of the fuse plug (136).

## Revendications

1. Commutateur avec coupe-circuit (30) comportant
un boîtier (31) dans lequel sont disposés au repos au moins deux contacts de mise à la masse (32, 33) isolés électriquement et dont l'un est raccordé à une connexion de courant d'entrée (34) et l'autre de façon conductrice électriquement à une connexion de courant de sortie,
une cartouche de fusible (37) avec une fiche de fusible (36) qui est agencée dans le boîtier (31) entre une position de coupure et une position de branchement de façon pivotante autour d'un axe central et qui est guidée de façon mobile dans sa position d'extrémité embrochable directement sur les parois internes (38, 39) parallèles entre elles ainsi que sur des éléments de guidage agencés de façon fixe, avec les petits côtés de son châssis ou carte (42) sur les parois internes (38, 39) du logement (31) et avec une paroi avant (44) du châssis (42) sur un élément de guidage en forme d'arc de cercle (40, 41) et vient en butée de façon mobile avec une paroi arrière (45) du châssis (42) sur le côté inférieur de la paroi frontale (47) entourant une ouverture d'enfichage (46), du logement (31),
un dispositif d'encliquetage (48) dans le boîtier (31), au moyen duquel la fiche de fusible (36) peut être fixée dans une position d'extrémité embrochable,
un bec d'encliquetage (49) sur la paroi interne du logement (31) qui traverse de façon encliquetable peu avant d'atteindre la position d'extrémité embrochable de la fiche de fusible (36) un petit côté (50) de la paroi avant (44) de la fiche de fusible (36),
laquelle cartouche de fusible (37) présente respectivement une lame de contact (51, 52) sur ses extrémités, caractérisée en ce que les lames de contact (51, 52) sont orientées parallèlement selon un certain espacement par rapport aux parois internes (38, 39) du logement (31), la lame de contact avant (51) faisant saillie par une échancrure (53) dans la paroi avant (44) de la fiche de fusible (36), tandis que la lame de contact arrière (52) est entourée par le châssis (42) de la fiche de fusible (36), dont la paroi latérale (54) présente dans la zone de cette lame de contact arrière (52) une ouverture (55) pour l'attaque du contact de masse supérieur (32) dans la position de branchement de la fiche de fusible (36).

2. Commutateur avec coupe-circuit selon la revendication 1, avec une fiche de fusible dans laquelle des cartouches de fusible peuvent être incorporées avec des capuchons de contact, caractérisé en ce que la fiche de fusible est munie de lames de contact (58, 59) qui sont en communication conductrice avec les capuchons de contact (56, 57) de la cartouche de fusible incorporée dans la fiche de fusible.

3. Commutateur avec coupe-circuit selon la revendication 1 ou 2, caractérisé en ce qu'un élément de couplage (160) avec des gorges de guidage en arc de cercle (161, 162) est guidé de façon pivotante sur les éléments de guidage (140, 141) ayant la forme de glissières, sur les parois internes opposées (138, 139) du logement (31).

4. Commutateur avec coupe-circuit selon la revendication 3 destiné à un agencement multipolaire, caractérisé en ce que l'élément de couplage (160) est raccordé à l'élément de couplage d'au moins un commutateur avec coupe-circuit voisin par un' dispositif de couplage (163).

5. Commutateur avec coupe-circuit selon la revendication 4, caractérisé en ce que le dispositif de couplage (163) consiste en un tenon de couplage (164) sur un côté de l'élément de couplage (160), qui fait saillie vers l'extérieur à travers une fente (165) de la paroi de boitier correspondante et en ce qu'au niveau du côté opposé coaxialement au tenon de couplage (164), de l'élément de couplage (160) est agencée une ouverture d'attaque (166) pour le tenon de couplage (164) d'un commutateur avec coupe-circuit voisin.

6. Commutateur avec coupe-circuit selon l'une des revendications 3 à 5, caractérisé en ce que l'élément de couplage (160) est raccordé en engagement positif à une paroi latérale (154) de la fiche de fusible (136) dans la direction de pivotement de celle-ci.

7. Commutateur avec coupe-circuit selon la revendication 6, caractérisé en ce que le couplage entre l'élément de couplage (160) et la fiche de fusible (136) est prévu sur le côté de la fiche de fusible (136) qui est dirigée vers le contact de mise à la masse supérieur (132).

8. Commutateur avec coupe-circuit selon la revendication 7, caractérisé en ce qu'une plaquette de protection (167) est montée de façon mobile longitudinalement sur l'élément de couplage (160), laquelle plaquette repose avec son extrémité extérieure (168) sous l'effet de la précontrainte d'un ressort (169) sur le côté inférieur du bord (170) d'une ouverture d'enfichage (146) et recouvre en tant que barrette d'actionnement le contact de masse supérieur (132) selon un espacement très faible, mais qui toutefois, au moyen d'un organe d'entraînement (171) de la fiche de boîtier (136) est déplaçable avec le mouvement d'embrochage dans le boîtier (131) jusqu'à la libération du contact de masse supérieur (132) dans la position d'extrémité embrochable de la fiche de fusible (136) pour la libération d'un mouvement de branchement.

9. Commutateur avec coupe-circuit selon l'une des revendications 3 à 8, caractérisé en ce que l'organe d'entraînement (171) de la fiche de fusible (136) forme un bec d'entraînement (172) qui vient en butée sur l'extrémité extérieure (168) de la plaquette de protection (167) et en ce que l'assemblage pivotant en engagement positif entre la fiche de fusible et l'élément de couplage (160) est constitué par un assemblage à queue d'aronde (173) entre la paroi latérale de la fiche de fusible et un appendice latéral correspondant (174) de l'élément de couplage (160).

10. Commutateur avec coupe-circuit selon l'une des revendications 3 à 9, caractérisé en ce que l'élément de couplage (160) coopère avec un dispositif d'arrêt (175) au moyen duquel la fiche de fusible (136) peut être arrêtée respectivement dans sa position de branchement et dans sa position de coupure.

11. Commutateur avec coupe-circuit selon la revendication 10, caractérisé en ce que la face externe de l'élément de couplage (160) est munie d'un segment de dent (176) qui coopère avec un pignon (177) sur lequel est fixé excentriquement un axe (178) pour lequel entre deux positions d'extrémité (180, 181) d'un mouvement pivotant est prévue une position de point mort de l'axe (178) sous l'effet d'un ressort (179), les deux positions d'extrémité de l'axe (178) correspondant à la position de branchement ou à la position de coupure de la fiche de fusible (136).
